# EUROPÄISCHE PATENTSCHRIFT

(11) **EP 1 653 172 B1**
(45) Veröffentlichungstag und Bekanntmachung des Hinweises auf die Patenterteilung: **20.07.2011**
(21) Anmeldenummer: 05020545.9
(22) Anmeldetag: 21.09.2005
(51) Int. Cl.: F25C 3/04

(54) **Schneeraum**
Snow storage
Stockage de neige

(30) Priorität: 26.10.2004 DE 202004016505 U; 23.04.2005 DE 202005006569 U
(43) Veröffentlichungstag der Anmeldung: 03.05.2006
(73) Patentinhaber: Innovag AG Aktiengesellschaft für innovative Industrietechnik, 85256 Pasenbach (DE)
(72) Erfinder: Gall, Ulrich, 85302 Gerolsbach (DE)
(74) Vertreter: Graf, Helmut

(56) Entgegenhaltungen:
- EP-A- 0 246 179
- WO-A-00/34722
- WO-A-99/17067
- DE-A1- 3 836 172
- DE-A1- 4 106 419
- JP-A- 2 136 662
- JP-A- 2 183 783
- JP-A- 2 306 075
- JP-A- 7 055 307
- JP-A- 9 072 643
- NL-C2- 1 007 219
- US-A- 3 760 598
- US-A- 4 798 331
- US-A- 5 102 044
- US-A- 5 445 320

## Beschreibung

Die Erfindung bezieht sich auf einen Schneeraum für den Aufenthalt von Personen, insbesondere zur Verwendung bei Saunen oder in Saunaanlagen.

Für eine Abkühlung des Körpers nach dem Aufheizen in einer Sauna stehen in Saunaanlageen in der Regel u.a. Tauchbecken zur Verfügung.

Eine Anlage mit den Merkmalen dos Oberbegriffs des Patentanspruches 1 ist bekannt (JP 09072643 A). Im Deckenbereich der bekannten Anlage ist eine Beschneiungsvorrichtung vorgesehen, und zwar im Wesentlichen bestehend aus einem sich nach unten hin trichterartig erweiternden Gehäuse, in dem eine Wasserdüse und eine kreisringförmige, um diese Wasserdüse verlaufende Drcukluftdüse mit mehreren Auslässen vorgesehen ist. Zudem wird über eine Rohrleitung dem Trichterartigen Gehäuse gekühlte Luft zugeführt die einen nach unten in den Beschneiungsraum gerichteten Luftstrom erzeugt.

Bekannt ist weiterhin eine Vorrichtung zum Erzeugen von Schnee (WO 99/17067 A) im Wesentlichen bestehend aus einem über ein Kühlsystem gekühlten Innenraum und aus in diesem Innenraum angeordneten Düsen zum Ausbringen eines unter Verwendung von Druckluft und Wasser hergestellten Luft/Wasser-Aerosots in den Innenraum bzw. in einen durch das Klimagerät im Innenraum erzeugten kalten Luftstrom.

Aufgabe der Erfindung ist es, einen Schnee- oder Abkühlraum aufzuzeigen, der bei Saugen oder in Saunaanlagen auch als Alternative zu einem Tauchbecken zur Abkühlung des Körpers verwendet werden kann.

Zur Lösung dieser Aufgabe ist ein Schneeraum entsprechend dem Patentanspruch 1 ausgebildet. Der Schneeraum kann entweder im Inneren eines Gebäudes aufgestellt werden oder aber auch als eigenständiges Gebäude im Freien.

Die Erzeugung des Schnees erfolgt im Bereich der Decke der Einhausung durch die dort vorgesehene Schneivorrichtung, und zwar in dem das Gehäuse dieser Schneivorrichtung durchströmenden Schneiluftstrom, d.h. noch innerhalb des Gehäuses in einer Atmosphäre, deren Klima (Temperatur und Luftfeuchtigkeit) unabhängig vom Klima innerhalb des Schneeraumes für die Schneebildung optimal eingestellt werden kann, d.h. mit geringer Luftfeuchtigkeit bei einer Temperatur deutlich unter dem Gefrierpunkt.

Weiterbildungen der Erfindung sind Gegenstand der Unteransprüche. Die Erfindung wird im Folgenden anhand der Figur, die in vereinfachter Darstellung einen beschneibaren Raum bzw. Schneeraum zeigt, näher erläutert.

Der Schneeraum 1 besteht u.a. aus einer einen Innenraum 2 umschließenden Einhausung 3 mit einer Umfangswand 3.1, die bei der dargestellten Ausführungsform von mehreren polygonartig aneinander anschließenden Wandelementen 3.1 gebildet ist, mit einer geschlossenen Decke 3.2 und mit einem Boden 3.3. Die Wandelemente der Umfangswand 3.1 sind jeweils mit einer großflächigen Isolierverglasung 4 versehen. Über eine Personenschleuse 5 ist der Innenraum für Personen zugänglich. Der Schneeraum 1 ist Bestandteil einer Fitness- und/oder Wellenessanlage mit Sauna usw.. Zumindest die Umfangswand 3.1, die Deckenwand 3.2 sowie auch die Wände und Türen der Schleuse 5 sind thermisch isoliert und beispielsweise doppelwandig mit zwischenliegender thermischer Isolierung aus Edelstahl gefertigt.

Im Innenraum 2 ist ein Beschneiungssystem vorgesehen, welches bei der dargestellten Ausführungsform von zwei Beschneiungsvorrichtung 6 gebildet ist. Jede Beschneiungsvorrichtung 6 besteht im Wesentlichen aus einem beidendig offenen, kreiszylinderförmigen und mit seiner Achse radial zur vertikalen Mittelachse M der Einhausung 3 orientierten Rohrstück oder Gehäuse 7. Die Enden der beiden um 180° um die vertikale Mittelachse M versetzten Gehäuse sind von dieser Mittelachse M sowie auch voneinander radial beabstandet.

Die Rohrstücke 7 sind an ihren der Mittelachse M entfernt liegenden Enden 7.2 mit einem Luftkanal 8 verbunden, über den von einem außerhalb der Einhausung 3 vorgesehenen Klimagerät als Luftstrom trockene kalte Luft (Schneiluft) zugeführt wird.

Innerhalb jedes Gehäuses 7 ist wenigstens eine Düse 9 vorgesehen, der einerseits Druckluft, die eine geringe Feuchtigkeit sowie eine Temperatur deutlich unter 0° C aufweist, sowie andererseits auch Wasser unter hohem Druck zugeführt wird. In der jeweiligen Düse 9 wird das Wasser mit der trockenen und sehr kalten Druckluft zerstäubt, so dass sich ein stark abgekühlter Wassernebel im Gehäuseluftstrom und aus diesem mit dem Gehäuseluftstrom mitgeführten Wassernebel schließlich Schnee bildet, wobei die Schneebildung noch innerhalb des Gehäuses 7 einsetzt.

Durch die Anordnung der Beschneivorrichtungen 6 ergibt sich auch noch ein besonderer Effekt dahingehend, dass sich die aus den rohrförmigen Gehäusen 7 austretenden Luftströme zu einem verwirbelten Luftbereich LB im oberen Bereich des Innenraumes 2 führen, in dem (Luftbereich) die Schneebildung besonders intensiv weiter erfolgt.

Zur Aufbereitung und Bereitstellung des den Düsen 9 zugeführten Wassers mit einer Temperatur unter 1°C bzw. mit einer Temperatur von etwa 0°C (Eiswasser) dient eine Anlage, die in einem Maschinenraum 10 untergebracht ist und im einfachsten Fall aus einem Kessel besteht, in welchem das zugeführte Wasser soweit abgekühlt wird, dass es im Kessel teilweise gefroren und teilweise noch flüssig für die Weiterleitung an die Düsen 9 vorliegt, und zwar unter Druck mittels einer Pumpe. Die Schneiluft und die den Düsen 9 zugeführten Druckluft wird ebenfalls in dieser Anlage erzeugt, in der die beispielsweise aus dem Innenraum 2 und dabei bevorzugt aus dem Bodenbereich des Innenraumes abgesaugte Luft getrocknet, komprimiert und abgekühlt wird, so dass diese Luft dann dem Verteilerkanal 8 als Schneiluft und den Düsen 9 als Druckluft mit einer Temperatur deutlich unter 0° C zugeführt wird. Die Temperatur der Schneiluft sowie der den Düsen 9 zugeführten Druckluft ist kleiner als -18°C. Die verwendeten Düsen 9 sind so ausgebildet, dass die durch das Zerstäuben des Wassers entstehenden Wassertröpfchen eine Größe kleiner als 100 µ aufweisen.

Der Vorteil der beschriebenen Konstruktion besteht u.a. darin, dass die Schneebildung weitestgehend unabhängig von dem Klima (Temperatur und Luftfeuchtigkeit) des Innenraumes 2 erfolgt, d.h. es ist lediglich notwendig, dass der Innenraum 2 auf eine Temperatur abgekühlt ist, die beispielsweise im Bereich von 0°C oder etwas tiefer liegt, aber deutlich über der Temperatur der Schneiluft, wobei die Luftfeuchtigkeit im Innenraum 2 deutlich höher ist als die Luftfeuchtigkeit in der Schneiluft.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird.

### Bezugszeichenliste

- 1: Einrichtung mit beschneibarem Innenraum
- 2: Innenraum der Einrichtung 1
- 3: Einhausung
- 3.1: Umfangswand der Einhausung 3
- 3.2: Decke der Einhausung 3
- 3.3: Boden der Einhausung 3
- 4: Isolierverglasung
- 5: Personensch leuse
- 6: Beschneiungsvorrichtung
- 7: Gehäuse der Beschneiungsvorrichtung 6
- 8: Luftkanal zum Zuführen der Schneiluft
- 9: Zerstäuberdüse
- 10: Anlage zur Versorgung der Schneivorrichtungen 6

- LB: Luftbereich
- M: vertikale Mittelachse der Einhausung 3

## Patentansprüche

1. Schneeraum mit einer einen Innenraum (2) umschließenden Einhausung (3) und mit wenigstens einer Beschneiungsvorrichtung (6) an einem Deckenbereich des Innenraumes (2), wobei die Beschneiungsvorrichtung aus einem von einem gekühlten Schneiluft durchströmten Gehäuse (7) und wenigstens einer Zerstäubungsdüse (9) innerhalb des Gehäuses besteht, der Zerstäubungsdüse gekühlle Druckluft sowie gekühltes Wasser unten Druck zugeführt werden, sowie mit einer Anlage (10) zur Bereitstellung der Schneiluft, der gekühlten Druckluft und des gekühlten Wassers, wobei die Anlage (10) das Wasser an die wenigstens eine Zerstäuberdüse (9) mit einer Temperatur kleiner 1 °C liefert, und
die Anlage (10) die Schneiluft an die wenigstens eine Schneivorrichtung (6) mit einer Temperatur kleiner -18°C liefert, **dadurch gekennzeichnet dass** die Zerstäuberdüse (9) so ausgebildet ist, dass die in der Zerstäuberluft enthaltenen Wassertröpfchen eine Größe kleiner 100µm aufweisen und dass das Klima innerhalb des Gehäuses (7), insbesondere die Temperatur und die Luftfeuchtigkeit, unabhängig vom Klima innerhalb des Innenraum (2) des Schneeraumes einstellbar ist.

2. Schneeraum nach Anspruch 1, **dadurch gekennzeichnet, dass** die Schneivorrichtung (6) horizontal oder im Wesentlichen horizontal für einen horizontalen oder im wesentlichen horizontalen Austritt der Schneiluft ausgebildet ist.

3. Schneeraum nach Anspruch 1 oder 2, **dadurch gekennzeichnet, dass** wenigstens zwei Schneivorrichtungen (6) vorgesehen sind.

4. Schneeraum nach Anspruch 3, **dadurch gekennzeichnet, dass** die Schneivorrichtungen (6) mit den Achsen der Luftaustrittsöffnungen achsgleich oder im Wesentlichen achsgleich angeordnet sind, und zwar einander mit Abstand gegenüberliegend.

5. Schneeraum nach einem der vorhergehenden Ansprüche, **gekennzeichnet durch** eine Personenschleuse (5) an einem Zugang in den Innenraum (2).

6. Schneeraum nach einem der vorhergehenden Ansprüche, **dadurch gekennzeichnet, dass** die Einhausung (3) eine Umfangswand (3.1) mit großflächigen, jeweils eine Isolierverglasung (4) besitzenden Fenstern aufweist.

## Claims

1. Snow room with a housing (3) enclosing an interior chamber (2) and with at least one snow-making device (6) on a roof area of the interior chamber (2) wherein the snow-making device consists of a box (7), through which flows refrigerated snow-making air, and of at least one atomizing nozzle (9) inside the box wherein refrigerated compressed air as well as refrigerated water are supplied under pressure to the atomizing nozzle, as well as with an apparatus (10) for preparing the snow-making air, the refrigerated compressed air and the refrigerated water, wherein this apparatus (10) supplies the water to the at least one atomizing nozzle (9) at a temperature below 1°C, and this apparatus (10) supplies the snow-making air to the at least one snow-making device (6) at a temperature below -18°C, **characterised in that** the atomizing nozzle (9) is designed so that the drops of water contained in the atomizing air have a size of less than 100 µm and that the climate inside the box (7), more particularly the temperature and the air humidity, can be adjusted independently of the climate inside the interior chamber (2) of the snow room.

2. Snow room according to claim 1 **characterised in that** the snow-making device (6) is designed horizontal or substantially horizontal for a horizontal or a substantially horizontal outflow of the snow-making air.

3. Snow room according to claim 1 or 2 **characterised in that** at least two snow-making devices (6) are provided.

4. Snow room according to claim 3 **characterised in that** the snow-making devices (6) are arranged with the axes of the air outflow openings co-axial or substantially co-axial, namely at a distance opposite one another.

5. Snow room according to one of the preceding claims **characterised by** a double-door people access system (5) provided at an entrance to the interior chamber (2).

6. Snow room according to one of the preceding claims **characterised in that** the housing (3) has a peripheral wall (3.1) with large windows each containing insulated glazing.

## Revendications

1. Compartiment à neige avec un bâti (3) entourant un espace intérieur (2) et avec au moins un dispositif d'enneigement artificiel (6) au niveau d'une zone de plafond de l'espace intérieur (2), où ledit dispositif d'enneigement artificiel est constitué d'un carter (7) parcouru par un air d'enneigement refroidi et d'au moins une buse de pulvérisation (9) à l'intérieur du carter et ladite buse de pulvérisation est alimentée en air refroidi sous pression ainsi qu'en eau refroidie sous pression, et avec une installation (10) destinée à fournir l'air d'enneigement, l'air comprimé refroidi et l'eau refroidie, où l'installation (10) fournit l'eau au niveau de la au moins une buse de pulvérisation (9) à une température inférieure à 1°C, et l'installation (10) fournit l'air d'enneigement au niveau du au moins un dispositif d'enneigement artificiel (6) à une température inférieure à -18°C, **caractérisé en ce que** la buse de pulvérisation (9) est réalisée de sorte que les gouttelettes d'eau contenues dans l'air pulvérisé présentent une taille inférieure à 100 µm et le climat à l'intérieur du carter (7), en particulier la température et l'hygrométrie, peut être ajusté indépendamment du climat à l'intérieur de l'espace intérieur (2) du compartiment à neige.

2. Compartiment à neige selon la revendication 1, **caractérisé en ce que** le dispositif d'enneigement artificiel (6) est réalisé de manière horizontale ou essentiellement horizontale pour une éjection horizontale ou essentiellement horizontale de l'air d'enneigement.

3. Compartiment à neige selon la revendication 1 ou 2, **caractérisé en ce qu'**au moins deux dispositifs d'enneigement artificiel (6) sont prévus.

4. Compartiment à neige selon la revendication 3, **caractérisé en ce que** les dispositifs d'enneigement artificiel (6) sont agencés avec les axes des ouvertures d'éjection d'air sur le même axe ou essentiellement sur le même axe, voire en se superposant avec un intervalle.

5. Compartiment à neige selon l'une quelconque des revendications précédentes, **caractérisé par** un sas pour personnes (5) au niveau d'un accès à l'espace intérieur (2).

6. Compartiment à neige selon l'une quelconque des revendications précédentes, **caractérisé en ce que** le bâti (3) présente une paroi périphérique (3.1) avec des fenêtres de grande surface, possédant respectivement un vitrage isolant (4).
